# EUROPÄISCHE PATENTSCHRIFT

(11) **EP 1 230 086 B1**
(45) Veröffentlichungstag und Bekanntmachung des Hinweises auf die Patenterteilung: **16.07.2003**
(21) Anmeldenummer: 00983066.2
(22) Anmeldetag: 27.10.2000
(51) Int. Cl.: B41C 1/045

(54) **VERFAHREN ZUR GRAVUR VON DRUCKZYLINDERN**
METHOD FOR ENGRAVING PRINTING CYLINDERS
PROCEDE DE GRAVURE DE CYLINDRES D'IMPRESSION

(30) Priorität: 04.11.1999 DE 19952995
(43) Veröffentlichungstag der Anmeldung: 14.08.2002
(73) Patentinhaber: Hell Gravure Systems GmbH, 24148 Kiel (DE)
(72) Erfinder: LÜBCKE, Bernd, 24113 Molfsee (DE)
(74) Vertreter: Niedmers, Ole, Dipl.-Phys.
(86) Internationale Anmeldenummer: DE0003791
(87) Internationale Veröffentlichungsnummer: WO01032420

(56) Entgegenhaltungen:
- WO-A-99/51438
- DE-A- 19 722 996
- DE-A- 19 801 472

## Beschreibung

Die Erfindung bezieht sich auf das Gebiet der elektronischen Reproduktionstechnik und betrifft ein Verfahren zur Gravur von Druckzylindern in einer elektronischen Graviermaschine, eine Gravierstichel-Überwachungsvorrichtung für eine elektronische Graviermaschine sowie eine elektronische Graviermaschine mit einer derartigen Gravierstichel-Überwachungsvorrichtung.

Aus der DE-C-25 087 34 ist bereits eine elektronische Graviermaschine zur Gravur von Druckzylindern mittels eines Gravierorgans bekannt. Das Gravierorgan mit einem durch ein Graviersteuersignal gesteuerten Gravierstichel als Schneidwerkzeug bewegt sich in axialer Richtung an einem rotierenden Druckzylinder entlang. Der Gravierstichel schneidet eine Folge von in einem Druckraster angeordneten Näpfchen in die Mantelfläche des Druckzylinders. Das Graviersteuersignal wird durch Überlagerung eines periodischen Rastersignals mit Bildsignalwerten gebildet, welche die zu reproduzierenden Tonwerte zwischen "Schwarz" und "Weiß" repräsentieren. Während das Rastersignal eine oszillierende Hubbewegung des Gravierstichels zur Gravur der in dem Druckraster angeordneten Näpfchen bewirkt, bestimmen die Bildsignalwerte entsprechend den zu reproduzierenden Tonwerten die Schnittiefen der gravierten Näpfchen.

In der DE-A-23 36 089 ist ein Gravierorgan angegeben, das im wesentlichen aus einem Drehsystem und einem elektromagnetischen Antrieb für das Drehsystem besteht. Das Drehsystem weist eine Welle, einen Anker, ein Lager für die Welle, ein Rückstellelement und eine Dämpfungsvorrichtung auf. An der Welle ist ein hebelförmiger Stichelhalter angebracht, der den Gravierstichel trägt. Der elektromagnetische Antrieb für das Drehsystem weist eine mit dem Graviersteuersignal beaufschlagte Erregerspule und einen stationären Permanentmagneten auf, in dessen Luftspalt sich der Anker des Drehsystems bewegt. Der Antrieb bewirkt eine um kleine Winkel oszillierende Drehbewegung der Welle, und der Stichelhalter mit dem Gravierstichel führt zur Gravur der Napfchen eine entsprechende oszillierende Hubbewegung in Richtung der Mantelfläche des Druckzylinders aus.

In der Praxis kommt es gelegentlich vor, daß der Gravierstichel während der Gravur eines Druckzylinder beispielsweise durch Abnutzung oder durch mechanische Überbeanspruchung beschädigt wird oder sogar abbricht. In diesem Fall ist der teilgravierte Druckzylinder als Druckform unbrauchbar, und es muß ein neuer Druckzylinder graviert werden. Eine Beschädigung oder ein Bruch des Gravierstichels verursacht somit in nachteiliger Weise einen Zeitverlust bei der Druckformherstellung, der insbesondere bei der Gravur von Druckzylindern für den Verpakkungs-oder Dekordruck erheblich sein kann, da die Gravur solcher Druckzylinder mehrere Stunden dauern kann.

Aus der WO-A-9951438 ist bereits eine Graviermaschine zur Gravur von Druckzylindem bekannt, bei der zum Erkennen von Beschädigungen des Gravierstichels die Istabmessungen von auf dem Druckzylinder gravierten Näpfchen ermittelt und Fehlerwerte durch Vergleich der Istabmessungen mit Sollabmessungen festgestellt werden und bei der, falls die festgestellten Fehlerwerte einen vorgegebenen Grenzwert oder Toleranzbereich mehrfach überschreiten, ein Signal zum Abbruch der Gravur erzeugt wird.

Der Erfindung liegt daher die Aufgabe zugrunde, ein Verfahren zur Gravur von Druckzylindem in einer elektronischen Graviermaschine, eine Gravierstichel-Überwachungsvorrichtung für eine elektronische Graviermaschine sowie eine elektronische Graviermaschine mit einer derartigen Gravierstichel-Überwachungsvorrichtung anzugeben, mit denen der Zeitverlust bei der Druckformherstellung, der im Fall einer Beschädigung eines Gravierstichels während der Gravur entsteht, in vorteilhafter Weise verringert wird.

Diese Aufgabe wird bezüglich des Verfahrens zur Gravur von Druckzylindern durch die Merkmale des Anspruchs 1, bezüglich der Gravierstichel-Überwachungsvorrichtung durch die Merkmale des Anspruchs 8 und bezüglich der elektronischen Graviermaschine durch die Merkmale des Anspruchs 9 gelöst.

Vorteilhafte Weiterbildungen und Ausgestaltungen sind in den Unteransprüchen angegeben.

Die Erfindung wird nachfolgend anhand der Fig. 1 und 2 näher erläutert.
Es zeigen:
- Fig. 1: ein Blockschaltbild einer elektronischen Graviermaschine mit einer Gravierstichel-Überwachungsvorrichtung und
- Fig. 2: ein prinzipielles Ausführungsbeispiel für eine Gravierstichel-Überwachungsvorrichtung.

Fig. 1 zeigt ein Blockschaltbild einer elektronischen Graviermaschine, die beispielsweise ein HelioKlischograph® der Firma Hell Gravure Systems GmbH, Kiel, DE, ist.

Ein Druckzylinder (1) wird von einem Rotationsantrieb (2) angetrieben. Ein Gravierorgan (3) mit einem Gravierstichel (4) als Schneidwerkzeug ist auf einem Gravierwagen (5) montiert, der mit Hilfe einer durch einen Vorschubantrieb (6) angetriebenen Spindel (7) in Achsrichtung des rotierenden Druckzylinders (1) bewegbar ist. Das Gravierorgan (3) ist beispielsweise mit einem elektromagnetischen Antrieb für den Gravierstichel (4) ausgerüstet. Der Gravierstichel (4) kann aber auch von einem Festkörper-Aktorelement aus einem piezoelektrischen oder magnetostriktiven Material gesteuert werden.

Das Gravierorgan (3) graviert eine Druckform (8), indem der durch ein analoges Graviersteuersignal GS gesteuerte Gravierstichel (4) gravierlinienweise eine Folge von in einem Druckraster angeordneten Näpfchen in die Mantelfläche des Druckzylinders (1) schneidet, während sich der Gravierwagen (5) mit dem Gravierorgan (3) zur flächenhaften Gravur schrittweise oder kontinuierlich in axialer Richtung an dem rotierenden Druckzylinder (1) entlang bewegt.

Das Graviersteuersignal GS auf einer Leitung (9) wird in einem Gravierverstärker (10) durch Überlagerung eines periodischen Rastersignals R auf einer Leitung (11) mit einem Bildsignal B auf einer Leitung (12) erzeugt, welches die Tonwerte der zu gravierenden Näpfchen zwischen "Licht" und Tiefe" repräsentiert. Während das Rastersignal R eine oszillierende Hubbewegung des Gravierstichels (4) zur Gravur der in dem Druckraster angeordneten Näpfchen bewirkt, bestimmen die Bildsignalwerte B entsprechend den zu reproduzierenden Tonwerten die Schnittiefen der Näpfchen. Das Bildsignal B wird in einem D/A-Wandler (13) aus Gravurdaten GD der zu gravierenden Druckform (8) gewonnen. Die Gravurdaten GD sind in einem Gravurdatenspeicher (14) abgelegt, aus dem sie gravierlinienweise ausgelesen und dem D/A-Wandler (13) über einen Datenbus (15) zugeführt werden.

Die durch das Druckraster vorgegebenen Gravierorte der Näpfchen auf dem Druckzylinder (1) sind durch die Ortskoordinaten (x, y) eines der Mantelfläche des Druckzylinders (1) zugeordneten Koordinatensystems definiert, dessen X-Achse in Achsrichtung und dessen Y-Achse in Umfangsrichtung des Druckzylinders (1) ausgerichtet sind. Der Vorschubantrieb (6) erzeugt die x-Ortskoordinaten und ein mit dem Druckzylinder (1) mechanisch gekoppelter Impulsgeber (16) die y-Ortskoordinaten. Die xy-Ortskoordinaten werden über Leitungen (17) einem Graviersteuerwerk (18) zugeführt. Das Graviersteuerwerk (18) erzeugt das Rastersignal R auf der Leitung (11), Leseadressen für den Gravurdatenspeicher (14) auf einem Adreßbus (19) sowie Signale zur Steuerung und Synchronisierung des Gravierablaufs, beispielsweise ein Steuersignal SS₁ für den Rotationsantrieb (2) auf einer Leitung (20) und ein Steuersignal SS₂ für den Vorschubantrieb (6) auf einer Leitung (21).

Die Graviermaschine weist als Neuerung eine Gravierstichel-Überwachungsvorrichtung (23) auf, in der während der Gravur laufend die Funktionsfähigkeit des Gravierstichels (4) des Gravierorgans (3) anhand des Graviersteuersignals GS automatisch überprüft wird und in der im Falle einer Beschädigung des Gravierstichels (4), insbesondere im Fall eines Stichelbruchs, ein Kontrollsignal KS erzeugt wird. Die Überprüfung der Funktionsfähigkeit des Gravierstichels (4) erfolgt gemäß der Neuerung durch eine Untersuchung von für eine Beschädigung des Gravierstichels (4) charakteristischen Oberwellen im Graviersteuersignal GS.
Das Graviersteuersignal GS wird der Gravierstichel-Überwachungsvorrichtung (23) von dem Gravierverstärker (10) über eine Leitung (25) zugeführt. Das Kontrollsignal KS, das über eine Leitung (24) an das Graviersteuerwerk (18) gelangt, schaltet im Fall einer Stichelbruchs den Rotationsantrieb (2) und den Vorschubantrieb (6) mittels der Steuersignale SS₁ und SS₂ auf den Leitungen (20, 21) zwecks Abbruch der Gravur aus. Gleichzeitig oder alternativ kann der Stichelbruch mit Hilfe des Kontrollsignals KS akustisch oder optisch signalisiert werden.

Die Neuerung hat den Vorteil, daß durch die Signalisierung eines Stichelbruchs zwecks Zeitersparnis sofort mit der Gravur eines neuen Druckzylinders (1) begonnen werden kann. Durch den Gravurabbruch bei einem Stichelbruch wird außerdem, insbesondere bei einem automatischen Gravierablauf, verhindert, daß Schäden an dem Gravierorgan (3) oder an der Graviermaschine selbst auftreten können.

Fig. 2 zeigt ein prinzipielles Ausführungsbeispiel für die Gravierstichel-Überwachungsvorrichtung (23). Bei einer Stromspeisung des Gravierorgans (3) wird der über die Leitung (25) zugeführte Graviersteuerstrom I_{GS} an einem Meßwiderstand (26) in eine Meßspannung U_{M} umgewandelt, die über einen Kondensator (27) zur Abtrennung des Wechselspannungsanteils an einen A/D-Wandler (28) gelangen und dort in Meßdaten MD umgewandelt wird. Die Meßdaten MD werden über einen Meßdatenbus (29) einem Signalprozessor (30) zugeführt, der vorzugsweise als Digitaler Signalprozessor (DSP) beispielsweise vom Typ TMS 320C31 der Firma Texas Instruments, ausgebildet sein kann.

In dem Signalprozessor (30) werden die Meßdaten MD laufend auf überlagerte Oberwellen untersucht und beispielsweise durch eine Fast-Fourier-Transformation (FFT) das Frequenzspektrum der Oberwellen festgestellt. Die festgestellten Frequenzspektren werden mit einem zuvor erstellten und abgespeicherten Frequenzspektrum verglichen, das für einen unbeschädigten Gravierstichel (4) charakteristisch ist. Bei Nichtübereinstimmung der Frequenzspektren liegt eine Beschädigung des Gravierstichels (4) vor, und es wird das Kontrollsignal KS auf der Leitung (24) erzeugt. Alternativ können die festgestellten Frequenzspektren auch mit einem für einen beschädigten Gravierstichel (4) charakteristischen Frequenzspektrum verglichen werden, wobei in diesem Fall das Korrektursignal KS bei Übereinstimmung der Frequenzspektren erzeugt wird.

Derartige Fourier-Transformationen sind bekannt und beispielsweise in Rabbiner, L.R.: "Theory And Application Of Digital Signal Processing"; Kap. 6; 1975; ISBN 0-13-914101-4, beschrieben.

Zu Verbesserung der Oberwellenanalyse wird in vorteilhafter Weise das Verhältnis von Nutzsignal zum Störsignal verkleinert, indem die zu analysierenden Oberwellen mittels eines geeigneten Filters (31) aus der Meßspannung U_{M} herausgefiltert werden, wobei die Filterung in Abhängigkeit von der Frequenz des Rastersignals R erfolgt.

## Patentansprüche

1. Verfahren zur Gravur von Druckzylindern in einer elektronischen Graviermaschine, bei dem
- ein Graviersteuersignal (GS) aus einem Bildsignal, welches die Tonwerte von zu gravierenden Näpfchen repräsentiert, und einem periodischen Rastersignal (R) zur Erzeugung eines Druckrasters gebildet wird und
- ein durch das Graviersteuersignal (GS) gesteuerter Gravierstichel (4) eines Gravierorgans (3) gravierlinienweise eine Druckform (8) in Form von in dem Druckraster angeordneten Näpfchen in einen rotierenden Druckzylinder (1) graviert, **dadurch gekennzeichnet, daß**
- das Graviersteuersignal (GS) während der Gravur laufend auf für eine Beschädigung des Gravierstichels (4) charakteristische Oberwellen untersucht wird und
- bei Vorhandensein der charakteristischen Oberwellen ein die festgestellte Beschädigung, insbesondere einen Bruch, des Gravierstichels (4), signalisierendes Kontrollsignal (KS) erzeugt wird.

2. Verfahren nach Anspruch 1, **dadurch gekennzeichnet, daß** die Untersuchung
- der Oberwellen des Graviersteuersignals (GS) durch eine digitale Filterung, vorzugsweise durch eine Fast-Fourier-Transformation, erfolgt.

3. Verfahren nach Anspruch 1 und 2, **dadurch gekennzeichnet, daß**
- das durch die digitale Filterung ermittelte Frequenzspektrum der Oberwellen mit einem für einen unbeschädigten Gravierstichel (4) charakteristischen Frequenzspektrum verglichen wird und
- bei Abweichung der Frequenzspektren das Kontrollsignal (KS) erzeugt wird.

4. Verfahren nach mindestens einem der Ansprüche 1 bis 3, **dadurch gekennzeichnet, daß** die zu untersuchenden Oberwellen zur Verkleinerung des Verhältnisses von Nutzsignal zum Störsignal aus dem Graviersteuersignal (GS) herausgefiltert werden.

5. Verfahren nach Anspruch 4, **dadurch gekennzeichnet, daß** die Filterung in Abhängigkeit von der Frequenz des Rastersignals (R) erfolgt.

6. Verfahren nach mindestens einem der Ansprüche 1 bis 5, **dadurch gekennzeichnet, daß** eine festgestellte Beschädigung des Gravierstichels (4) durch das Kontrollsignal (KS) akustisch oder optisch signalisiert wird.

7. Verfahren nach mindestens einem der Ansprüche 1 bis 5, **dadurch gekennzeichnet, daß** bei einer festgestellten Beschädigung des Gravierstichels (4) die Gravur des Druckzylinders (1) durch das Kontrollsignal (KS) abgebrochen wird.

8. Gravierstichel-Überwachungsvorrichtung für eine elektronische Graviermaschine zur Gravur von Druckzylindern (1) mittels eines durch ein Graviersteuersignal (GS) gesteuerten Gravierstichels (4), **dadurch gekennzeichnet, daß**
- die Gravierstichel-Überwachungsvorrichtung (23) mit dem Graviersteuersignal (GS) beaufschlagt ist,
- das Graviersteuersignal (GS) durch eine digitale Filterung, vorzugsweise durch eine Fast-Fourier-Transformation, auf für eine Beschädigung des Gravierstichels (4) charakteristische Oberwellen untersucht wird,
- das durch die digitale Filterung ermittelte Frequenzspektrum der Oberwellen mit einem für einen unbeschädigten Gravierstichel (4) charakteristischen Frequenzspektrum verglichen wird und
- bei Abweichung der Frequenzspektren ein eine festgestellte Beschädigung, insbesondere einen Bruch, des Gravierstichels (4), signalisierendes Kontrollsignal (KS) erzeugt wird.

9. Graviermaschine zur Gravur von Druckzylindern, bestehend aus einem rotationsfähig gelagerten Druckzylinder (1) und einem Gravierorgan (3) mit einem durch ein Graviersteuersignal (GS) gesteuerten Gravierstichel (4), welcher gravierlinienweise eine Folge von in einem Gravurraster angeordneten Näpfchen in den rotierenden Druckzylinder (1) eingraviert, wobei das Gravierorgan (3) zur flächenhaften Gravur axial an dem rotierenden Druckzylinder (1) entlang verschiebbar ist, **dadurch gekennzeichnet, daß**
- die Graviermaschine eine mit dem Graviersteuersignal (GS) beaufschlagte Gravierstichel-Überwachungsvorrichtung (23) aufweist, in der
- das Graviersteuersignal (GS) durch eine digitale Filterung, vorzugsweise durch eine Fast-Fourier-Transformation, auf für eine Beschädigung des Gravierstichels (4) charakteristische Oberwellen untersucht wird.
- das durch die digitale Filterung ermittelte Frequenzspektrum der Oberwellen mit einem für einen unbeschädigten Gravierstichel (4) charakteristischen Frequenzspektrum verglichen wird und
- bei Abweichung der Frequenzspektren ein die festgestellten Beschädigung, insbesondere einen Bruch, des Gravierstichels (4) signalisierendes Kontrollsignal (KS) erzeugt wird.

## Claims

1. Method for engraving printing cylinders in an electronic engraving machine in which
- an engraving control signal (GS) is formed from an image signal that represents the tonal values of cells that are to be engraved and a periodic raster signal (R) to generate a printing raster, and
- an engraving burin (4) of an engraving element (3) controlled by the engraving control signal (GS) engraves, one engraving line at a time, a printing medium (8) in the form of cells arranged in the printing raster into a rotating printing cylinder (1),
**characterized in that**
- during the engraving, the engraving control signal (GS) is examined continuously for harmonics that are characteristic of damage to the engraving burin (4), and
- in the event that the characteristic harmonics are present, a control signal (KS) is generated, signalling the damage to the engraving burin (4) that has been detected, in particular a breakage.

2. Method according to Claim 1, **characterized in that** the examination of the harmonics of the engraving control signal (GS) takes place by means of digital filtering, preferably by a Fast Fourier Transform.

3. Method according to Claim 1 and 2, **characterized in that**
- the frequency spectrum of the harmonics determined by the digital filtering is compared with a frequency spectrum that is characteristic of an undamaged engraving burin (4), and
- in the event of a deviation in the frequency spectrum, the control signal (KS) is generated.

4. Method according to at least one of the Claims 1 to 3, **characterized in that,** in order to decrease the ratio of useful signal to interference signal, the harmonics to be examined are filtered out of the engraving control signal (GS).

5. Method according to Claim 4, **characterized in that** the filtering takes place as a function of the frequency of the raster signal (R).

6. Method according to at least one of the Claims 1 to 5, **characterized in that** damage to the engraving burin (4) that is discovered is signalled acoustically or optically via the control signal (KS).

7. Method according to at least one of the Claims 1 to 5, **characterized in that,** in the event that damage to the engraving burin (4) is detected, the engraving of the printing cylinder (1) is interrupted by the control signal (KS).

8. Engraving burin monitoring device for an electronic engraving machine to engrave printing cylinders (1) by means of an engraving burin (4) controlled by an engraving control signal (GS), **characterized in that**
- the engraving control signal (GS) is applied to the engraving burin monitoring device (23),
- the engraving control signal (GS) is examined for harmonics that are characteristic of damage to the engraving burin (4) by means of digital filtering, preferably by a Fast Fourier Transform,
- the frequency spectrum of the harmonics determined by the digital filtering is compared with a frequency spectrum that is characteristic of an undamaged engraving burin (4), and
- in the event of a deviation in the frequency spectrum, a control signal (KS) signalling that damage to the engraving burin (4) has been detected, in particular a breakage, is generated.

9. Engraving machine for engraving printing cylinders, consisting of a printing cylinder (1) carried rotatably in bearings and an engraving element (3) with an engraving burin (4) that is controlled by an engraving signal (GS), which engraves into the rotating printing cylinder (1), one engraving line at a time, a sequence of cells arranged in an engraving raster, whereby the engraving element (3) is displaceable axially on the rotating printing cylinder (1) to engrave over an area, **characterized in that**
- the engraving machine has an engraving burin monitoring device (23) to which the engraving control signal (GS) is applied and in which
- the engraving control signal (GS) is examined for harmonics that are characteristic of damage to the engraving burin (4) by digital filtering, preferably by a Fast Fourier Transform,
- the frequency spectrum of the harmonics determined by the digital filtering is compared with a frequency spectrum that is characteristic of an undamaged engraving burin (4), and
- in the event of a deviation in the frequency spectrum, a control signal (KS) signalling that damage to the engraving burin (4) has been detected, in particular a breakage, is generated.

## Revendications

1. Procédé de gravure de cylindres d'impression dans une machine à graver électronique, dans lequel
- un signal de commande de gravure (GS) est formé à partir d'un signal d'image qui représente les valeurs de ton des petits godets à graver et un signal de grille périodique (R) pour la production d'une grille d'impression et
- un burin (4) d'un organe de gravure (3), commandé par le signal de commande de gravure (GS), grave dans un cylindre d'impression en rotation (1) une forme d'impression (8), à la manière de lignes de gravure, sous la forme de petits godets disposés dans la grille d'impression, **caractérisé en ce que**
- le signal de commande de gravure (GS) est analysé en continu pendant la gravure au niveau des ondes harmoniques caractéristiques de la détérioration du burin (4) et
- en cas de présence d'ondes harmoniques caractéristiques, un signal de contrôle (KS) signalant la détérioration constatée, en particulier une rupture, du burin (4) est produit.

2. Procédé selon la revendication 1, **caractérisé en ce que** l'analyse des ondes harmoniques du signal de gravure (GS) s'effectue par le biais d'une filtration numérique, de préférence une transformée de Fourier rapide.

3. Procédé selon la revendication 1 et 2,
**caractérisé en ce que**
- le spectre de fréquences des ondes harmoniques, déterminé par la filtration numérique, est comparé à un spectre de fréquences caractéristique d'un burin non détérioré (4) et
- en cas de divergence des spectres de fréquences, le signal de contrôle (KS) est produit.

4. Procédé selon au moins l'une des revendications 1 à 3, **caractérisé en ce que** les ondes harmoniques à analyser pour la réduction du rapport du signal d'utilisation sur le signal de perturbation sont filtrées à partir du signal de commande de gravure (GS).

5. Procédé selon la revendication 4, **caractérisé en ce que** la filtration s'effectue en fonction de la fréquence d'un signal de grille (R).

6. Procédé selon au moins l'une des revendications 1 à 5, **caractérisé en ce qu'**une détérioration constatée du burin (4) est signalée acoustiquement ou optiquement par un signal de contrôle (KS).

7. Procédé selon au moins l'une des revendications 1 à 5, **caractérisé en ce que** la gravure du cylindre d'impression (1) est interrompue par le signal de contrôle (KS) en cas d'une détérioration constatée du burin (4).

8. Dispositif de surveillance du burin pour une machine à graver électronique pour la gravure de cylindres d'impression (1) au moyen d'un burin (4) commandé par un signal de commande de la gravure (GS), **caractérisé en ce que**
- le dispositif de surveillance du burin (23) est alimenté par le signal de commande de la gravure (GS),
- le signal de commande de la gravure (GS) est analysé par une filtration numérique, de préférence une transformée de Fourier rapide, au niveau des ondes harmoniques caractéristiques d'une détérioration du burin (4),
- le spectre de fréquences des ondes harmoniques, déterminé par filtration numérique, est comparé à un spectre de fréquences caractéristique d'un burin non détérioré (4) et
- en cas de divergence des spectres de fréquences, le signal de contrôle (KS) est produit.

9. Machine à graver pour la gravure de cylindres d'impression constituée d'un cylindre d'impression (1) placé de manière à être susceptible de rotation et d'un organe à graver (3) muni d'un burin (4), commandé par un signal de commande de gravure (GS), qui grave dans le cylindre d'impression (1) en rotation à la manière de lignes de gravure une série de petits godets disposés en une grille de gravure, l'organe de gravure (3) pouvant être décalé axialement le long de la gravure plate sur le cylindre d'impression en rotation (1), **caractérisé en ce que**
- la machine à graver présente un dispositif de surveillance du burin (23) alimenté par le signal de commande de gravure (GS), dans laquelle
- le signal de commande de la gravure (GS) est analysé par une filtration numérique, de préférence une transformée de Fourier rapide, au niveau des ondes harmoniques caractéristiques d'une détérioration du burin (4),
- le spectre de fréquences des ondes harmoniques, déterminé par filtration numérique, est comparé à un spectre de fréquences caractéristique d'un burin non détérioré (4) et
- en cas de divergence des spectres de fréquences, un signal de contrôle (KS) signalant la détérioration constatée, en particulier une rupture, du burin (4) est produit.
